# EUROPÄISCHE PATENTSCHRIFT

(11) **EP 0 626 323 B1**
(45) Veröffentlichungstag und Bekanntmachung des Hinweises auf die Patenterteilung: **11.06.1997**
(21) Anmeldenummer: 94105093.2
(22) Anmeldetag: 30.03.1994
(51) Int. Cl.: B65F 3/20

(54) **Motorgetriebenes Müllsammelfahrzeug**
Refuse collecting vehicle
Véhicule de ramassage d'ordures

(30) Priorität: 04.05.1993 DE 4314712
(43) Veröffentlichungstag der Anmeldung: 30.11.1994
(73) Patentinhaber: EDELHOFF POLYTECHNIK GMBH & CO., D-58605 Iserlohn (DE)
(72) Erfinder: Geisseler, Helmut, D-58605 Iserlohn (DE)
(74) Vertreter: Gossel, Hans K., Dipl.-Ing.

(56) Entgegenhaltungen:
- AU-B- 430 550

## Beschreibung

Die Erfindung betrifft ein motorgetriebenes Müllsammelfahrzeug nach dem Oberbegriff des Anspruchs 1.

Aufgrund der gesetzlichen Bestimmungen zur Verringerung der Abfallmengen verbreitet sich zunehmend das System der Vorsortierung und der getrennten Sammlung von wiederverwertbaren Abfallstoffen. Zur Durchführung dieses Sammelsystems werden zunehmend auch die Haushalte aufgerufen, eine Vorsortierung des Abfalls vor der Abfuhr durchzuführen. Für diese Vorsortierung werden die Haushalte angehalten, Abfallfraktionen wie Glas, Blech, Papier und Kunststoffe vorzusortieren, möglichst zu reinigen und dann in eigens dafür bereitgestellte Kunststofftonnen einzugeben, die beispielsweise durch gelbe Farbe oder gelbe Deckel gekennzeichnet sind. Weiterhin gibt es Sammelgebiete, in denen die vorsortierten Abfallfraktionen in besonderen Säcken, beispielsweise gelben Kunststoffsäcken, für die Abfuhr bereitgestellt werden. Die Reststoffe, also die Abfallstoffe, die nicht wiederverwertbar sind, werden dann zusätzlich zu den recycelbaren Abfallstoffen in besonderen Müllbehältern, beispielsweise grauen Kunststoffbehältern, gesammelt und erfaßt, die dann in einem anderen Abfuhrzyklus entleert werden.

Aus AU-B-430 550 ist ein Müllsammelfahrzeug dieser Art bekannt, bei dem ein von einer Kolben-Zylinder-Einheit hin- und hergehend angetriebener Preßschild den in die Einschüttöffnung eingeworfenen Müll durch eine Öffnung in einen Müllsammelbehälter einschiebt, in dem der Müll verdichtet wird. Eine derartige Verdichtung von recyclbaren Abfallstoffen ist jedoch nicht erwünscht.

Aufgabe der Erfindung ist es, ein Müllsammelfahrzeug der eingangs angegebenen Art zu schaffen, das insbesondere zur Abfuhr von recycelbaren Abfallstoffen, also den getrennt gesammelten Abfallfraktionen, geeignet ist.

Erfindungsgemäß wird diese Aufgabe durch die kennzeichnenden Merkmale des Patentanspruchs 1 gelöst.

Der rechenförmige Schieber und dessen Antrieb brauchen nur leichterer Bauart zu sein, da im Gegensatz zu üblichen sogenannten "Preßmüllfahrzeugen" nur eine geringere Verdichtung der Abfallstoffe erwünscht ist, da diese nach ihrer Sammlung in Sortieranlagen separiert werden müssen.

Zweckmäßigerweise steigt der Rost fahrerhausseitig schräg oder kurvenförmig an, damit die eingeworfenen Säcke oder die eingeschütteten Abfallstoffe längs der durch den ansteigenden Abschnitt des Rostes gebildeten Rutsche nachrutschen.

Zweckmäßigerweise ist der im wesentlichen horizontale Abschnitt des Rostes in seiner dem Fahrerhaus gegenüberliegenden Seite mit einem Abschnitt mit nach oben gerichteter bogenförmiger Wölbung versehen. Diese Wölbung kann aus etwa kreisbogenförmig gekrümmten Abschnitten der den Rost bildenden Stangen bestehen. Dieser Abschnitt mit bogenförmiger Wölbung wirkt einem Austritt von dem Container eingeschobenen Abfall entgegen.

Die Zinken des Schiebers liegen zweckmäßigerweise in der ausgefahrenen Stellung im Bereich der Abschlußwand am Fahrerhaus unterhalb des ansteigenden Rostes. Sie sind daher zunächst noch nicht in Berührung mit dem Abfall. Werden dann zum Einschieben der Abfallstoffe die Zinken in Richtung auf den Container verfahren, treten diese mit zunehmender Länge durch den ansteigenden Abschnitt des Rostes aus diesem heraus und transportieren und verdichten die Abfallstoffe in Richtung auf die Einfüllöffnung des Containers.

Nach einer bevorzugten Ausführungsform ist vorgesehen, daß der Schieber bei seiner Bewegung in Richtung auf das Fahrerhaus in seine im wesentlichen horizontale Ebene geklappt wird, in der er auch im Bereich des horizontalen Abschnitts des Rostes unter dessen Stäben liegt. Bei der Bewegung des Rechens in Richtung auf das Fahrerhaus kann dieser daher auf den Rosten liegenden Abfall nicht zurückschieben. Sobald die Zinken des Schiebers ihren fahrerhausseitigen Umkehrpunkt erreicht haben, werden sie aus ihrer etwa horizontalen Stellung wieder in eine etwa vertikale Stellung verschwenkt. Dieser fahrerhausseitige Umkehrpunkt liegt zweckmäßigerweise unterhalb des ansteigenden Abschnitts des Rostes.

Der Schieber kann an einem in Führungen verfahrbaren Schlitten gelagert sein.

In weiterer Ausgestaltung der Erfindung ist vorgesehen, daß die Zinken des Schiebers an einer in dem Schlitten gelagerten Welle befestigt sind, die einen Hebel trägt, an dem die Kolbenstange einer den Schlitten hin- und herbewegenden Druckmittelkolbenzylindereinheit derart angelenkt ist, daß diese den Schieber bei ihrer Rückschubbewegung in Richtung des Fahrerhauses in die horizontale Lage und bei der Einzugsbewegung in die vertikale Lage verschwenkt. Der Zylinder der Druckmittelkolbenzylindereinheit ist ebenfalls schwenkbar an dem Chassis über dem Container gelagert, damit dieser die Verschwenkung infolge des kurbelartigen Antriebes des Schiebers mitmachen kann. Zweckmäßigerweise sind beidseits des Aufnahmeraums Druckmittelkolbenzylindereinheiten angeordnet, so daß die Schieberwelle gleichmäßig symmetrisch belastet wird.

Es läßt sich nicht ausschließen, daß aufgrund von Verschmutzung der Gelenke der Hebelanordnung eine gewisse Schwergängigkeit der Schwenkbewegung der Zinkenreihe eintritt, so daß sich die Zinkenreihe bei der Einzugsbewegung der Kolbenstange, also bei der Bewegung der Zinkenreihe in Richtung des Containers, aus seiner abgeklappten Stellung nicht wieder in seine Schubstellung aufrichtet. In weiterer Ausgestaltung der Erfindung ist daher vorgesehen, daß der Schlitten mit einem Kupplungsstück versehen ist, das im Endbereich der Rückschubbewegung mit einem Gegenkupplungsstück im Bereich der Rückwand des Fahrerhauses in kuppelnden Eingriff kommt, und daß die Kupplung der beiden Kupplungsstücke durch die Schwenkbewegung mindestens eines Zinkens der Zinkenreihe in seine etwa rechtwinkelige Schubstellung zur Schlittenführung gelöst wird. Bei dieser erfindungsgemäßen Ausgestaltung wird also der Schlitten durch die Kupplung so lange festgehalten, bis sich die Zinken aus ihrer abgeklappten Rückzugsstellung wieder in ihre etwa vertikale Schubstellung aufgerichtet haben.

Zweckmäßigerweise besteht die Kupplung aus einem an den Schlitten angeordneten Zapfen und einer gestellfesten Klinke, die mit einer verlängerten Nase o. dgl. versehen ist, die derart angeordnet ist, daß ein Zinken der Zinkenreihe im Endbereich seiner sich aufrichtenden Bewegung diese aus ihren verriegelnden Eingriff mit dem Zapfen hebt.

Der den rechenartigen Schieber bewegende Schlitten trägt zweckmäßigerweise an seiner Unterseite über den Boden des Aufnahmeraums streichende Bürsten, die durch die Stäbe des Rostes gefallenen, losen Abfall mitnehmen und durch die Einfüllöffnung in den Container transportieren.

Zweckmäßigerweise ist der Container mit einem nach hinten ansteigenden Boden versehen. Ein derartig ansteigender Boden führt zu einer günstigen Verteilung der eingefüllten Säcke in dem Container, indem zunächst der hintere Bereich des Containers gefüllt wird und anschließend ein Rückstau auf dem Boden dazu führt, daß die Säcke auch nach vorne in den Container fallen.

Ein Ausführungsbeispiel der Erfindung wird nachstehend anhand der Zeichnung näher erläutert. In dieser zeigt
- Fig. 1: eine Seitenansicht des Müllsammelfahrzeuges,
- Fig. 2: eine Seitenansicht des Containers mit geschnittener Schütteinheit und
- Fig. 3: eine Seitenansicht der Schieberanordnung in vergrößerter Darstellung.

Das aus Fig. 1 ersichtliche Müllsammelfahrzeug 1 besteht aus einem üblichen Leichttransporter mit einem Fahrzeugrahmen 2, der an seinem vorderen Ende ein Fahrerhaus 3 trägt. Auf dem Fahrzeugrahmen 2 liegt ein schwenkbarer Rahmen 7, der um eine Achse 4 am hinteren Endbereich des Fahrzeugrahmens 2 schwenkbar ist. Zur Verschwenkung des Schwenkrahmens 7 ist ein Hydraulikzylinder 5 vorgesehen, dessen Kolbenstange an dem Schwenkrahmen 7 und dessen Zylinder an dem Fahrzeugrahmen 2 angelenkt ist. Auf dem Schwenkrahmen 7 ist durch lösbare Verriegelungseinrichtungen ein Container 6 befestigt, der in bekannter und nicht dargestellter Weise mit einer verschließbaren, hinteren Ausschüttöffnung versehen ist. Durch Verschwenken des Schwenkrahmens 7 und Öffnen der Ausschüttöffnung läßt sich somit der Container 6 entleeren.

Zwischen dem Fahrerhaus 3 und dem Container 6 ist die Schütteinheit 8 angeordnet. Diese kann Teil des Containers 6 sein. Sie kann aber auch von dem Container 6 getrennt sein, so daß sich die Container 6 unter Belassung der Schütteinheit 8 von dem Müllsammelfahrzeug lösen lassen. Dies ist dann zweckmäßig, wenn die gefüllten Container getrennt abgefahren und durch leere ersetzt werden sollen.

Die Schütteinheit 8 besteht aus einem Aufnahmeraum 9, der an beiden Seiten des Müllsammelfahrzeugs 1 durch Wände 10 begrenzt ist, deren obere Ladekanten 11 so niedrig angeordnet sind, daß Müllwerker bequem gefüllte Säcke über diese hinweg in den Aufnahmeraum 9 werfen können. Die obere Kante 11 der seitlichen Wandungen des Aufnahmeraums befindet sich zweckmäßigerweise etwa im Bereich oder kurz unterhalb des unteren Rahmenprofils des Fensters des Fahrerhauses 3.

Der Aufnabmeraum 9 ist oberhalb seines Bodens 13 mit einem einen Zwischenboden bildenden Rost 14 versehen. Der Rost 14 besteht aus parallel in Längsrichtung des Fahrzeugs verlaufenden Stäben oder Rohren. Der Rost weist containerseitig einen horizontalen Abschnitt 15 und fahrerhausseitig einen schräg ansteigenden Abschnitt 16 auf. Unterhalb des Rostes ist in Führungen ein Schlitten 17 verfahrbar geführt, der durch zwei auf beiden Fahrzeugseiten angeordneten Druckmittelkolbenzylindereinheiten 18 bewegt wird. In dem Schlitten 17 ist eine Welle 19 schwenkbar gelagert, auf der Zinken 20 befestigt sind, die einen rechenartigen Schieber bilden und die Stäbe des Rostes 14 durchsetzen. Auf der Welle 19 sind seitliche, kurze Hebel 22 befestigt, an deren Enden die Kolbenstangen der Zylinder 18 befestigt sind, die ihrerseits schwenkbar am Behälter 6 oder am Schwenkrabmen 7 gelagert sind. Durch die Druckmittelkolbenzylindereinheit 18 läßt sich der rechenartige Schieber von der aus Fig. 2 ersichtlichen rechten Stellung in die linke Stellung 20' verschieben. Da die Kolbenstange der Druckmittelkolbenzylindereinheit 18 über den Hebel 22 kurbelartig an die Welle 19 angelenkt ist, werden die Zinken 20 während ihres Verschiebens in ihre fahrerhausseitige Endlage in eine horizontale Stellung 20'' verschwenkt. Während der Einzugsbewegung werden die Zinken wieder in ihre vertikale Wirkstellung 20, 20' verschwenkt, in der sie sich gegen einen Anschlag des Schlittens 17 abstützen und den in den Aufnahmeraum eingeworfenen Abfall unter mäßiger Verdichtung durch die Öffnung 25 in den Container 6 einschieben.

Die Öffnung 25 ist durch ein schwenkbares Blech oder eine Gummimattenkonstruktion verschlossen, durch die sich der Abfall in den Behälter 6 einschieben läßt, die aber ein Rückfallen in den Aufnahmeraum verhindern.

In Fig. 3 ist die Schieber-Anordnung in vergrößerter Darstellung gezeigt, und zwar mit der Abwandlung gegenüber der Darstellung in Fig. 2, daß der Schlitten 17 in seiner in den Bereich der Rückwand des Fahrerhauses vorgeschobenen Stellung verriegelt wird, bis sich die Zinkenreihe aus ihrer etwa horizontalen Stellung 20,'' in ihre etwa vertikale Ausschubstellung 20' aufgerichtet hat.

Durch die Druckmittel-Kolbenzylindereinheit 18, deren Zylinder gelenkig mit dem Fahrgestell und deren Kolbenstange 24 gelenkig mit dem kurbelartigen Hebel 22 verbunden ist, wird der Schlitten 17 in seinen nicht dargestellten seitlichen Führungen in Richtung des Doppelpeils A hin- und hergehend verschoben. Der Schlitten 17 ist seitlich mit mindestens einem vorstehenden Zapfen 30 versehen, der beim Verschieben des Schlittens 17 in Richtung des Fahrerhauses in kuppelnden Eingriff mit der Klinke 31 kommt. Die Klinke 31 ist im Bereich der Rückwand des Fahrerhauses um eine Querachse gestellfest schwenkbar gelagert. Die Klinke 31 weist einen Haken 33 auf, der auf seiner Vorderseite mit einer rampenförmigen Abschrägung 34 versehen ist. Weiterhin weist die Klinke 31 eine den Klinkenhebel nach vorne hin verlängernde Nase 32 auf.

In Fig. 3 ist der Schieber 17 kurz vor dem Ende seiner Einschubbewegung ersichtlich, in der die Zinkenreihe 20 rechtwinkelig zu der Schlittenführung steht. In dieser Stellung ist die Zinkenreihe 20 dadurch gehalten, daß sie sich gegen einen Anschlag des Schlittens 17 abstützt, während der Schlitten von der Druckmittel-Kolbenzylindereinheit 18 über den kurbelartigen Hebel 22 in Einschubrichtung des Abfalls gezogen wird. Hat der Schlitten 17 seine aus Fig. 2 ersichtliche Endstellung vor der Öffnung 25 des Containers erreicht, wird die Kolbenzylindereinheit 18 auf Ausschubrichtung der Kolbenstange 24 umgeschaltet. Durch das nachfolgende Zurückschieben des Schlittens 17 klappt die Zinkenreihe 20 in die Stellung 20,'' unter dem Rost 15 um. Nähert sich der Schlitten 17 seiner zurückgeschobenen Endstellung an, läuft der Zapfen 30 über die Auflauframpe 34 des Hakens der Klinke 31 ab, bis der Haken 33 hinter dem Zapfen 30 verriegelnd einfällt. Wird nun die Kolbenzylindereinheit 18 wieder auf Einschub umgeschaltet, hält die Klinke 31 über den Zapfen 30 den Schlitten 17 so lange fest, bis sich die Zinkenreihe 20' soweit aufgerichtet hat, daß mindestens ein Zinken gegen die Nase 32 des Klinkenhebels 31 aufläuft und diese aus ihrer verriegelnden Stellung hebt. Bei der nachfolgenden Einschubbewegung des Schlittens 17 steht die Zinkenreihe 20' also senkrecht, so daß sie den in den Container einzuschiebenden Abfall mitnimmt.

Der kurbelartige Schwenkhebel 22 ist an der dem Schlitten 17 gelagerten Welle 19 befestigt, die die Zinkenreihe 20 trägt.

## Patentansprüche

1. Motorgetriebenes Müllsammelfahrzeug (1) zur Aufnahme von Abfallsäcken und/oder von aus Müllbehältern entleerten Abfallstoffen, vorzugsweise von wiederverwertbaren Abfallstoffen, mit einem Container (6) und mit einer zwischen dem Container (6) und dem Fahrerhaus (3) angeordneten Schütteinheit (8), die aus einem Aufnahmeraum (9) besteht, der mindestens eine seitliche Einschüttöffnung besitzt, die nach unten hin durch eine seitliche Wand (10) begrenzt ist, deren Oberkante (11) etwa im mittleren Bereich der Tür des Fahrerhauses (3) liegt und aus der ein Schieber (20), der in Fahrzeuglängsrichtung hin- und herverfahrbar ist, die Abfallstoffe durch eine verschließbare Öffnung (25) in den Container transportiert,
dadurch gekennzeichnet,
daß ein Zwischenboden des Aufnahmeraums (9) aus einem Rost (14) aus zueinander parallelen, in Fahrzeuglängsrichtung verlaufenden Stäben oder Rohren besteht, den die Zinken (20) des rechenförmig gestalteten Schiebers durchsetzen.

2. Müllsammelfahrzeug nach Anspruch 1, dadurch gekennzeichnet, daß der Rost (14) zum Fahrerhaus hin schräg oder kurvenförmig ansteigt.

3. Müllsammelfahrzeug nach Anspruch 1 oder 2, dadurch gekennzeichnet, daß der im wesentlichen horizontale Abschnitt (15) des Rosts (14) an seiner dem Fahrerhaus gegenüberliegenden Seite mit einem Abschnitt mit nach oben gerichteter bogenförmiger Wölbung versehen ist.

4. Müllsammelfahrzeug nach einem der Ansprüche 1 bis 3, dadurch gekennzeichnet, daß die Zinken (20) des Schiebers in der ausgefahrenen Stellung im Bereich der Abschlußwandung am Fahrerhaus (3) unterhalb des ansteigenden Abschnitts (16) des Rosts (14) liegen.

5. Müllsammelfahrzeug nach einem der Ansprüche 1 bis 4, dadurch gekennzeichnet, daß der Schieber bei seiner Bewegung in Richtung auf das Fahrerhaus (3) in eine im wesentlichen horizontale Ebene geklappt wird, in der er auch im Bereich des horizontalen Abschnitts (15) des Rosts (14) unter dessen Stäben liegt.

6. Müllsammelfahrzeug nach einem der Ansprüche 1 bis 5, dadurch gekennzeichnet, daß die Zinken des Schiebers im Bereich ihres fahrerhausseitigen Umkehrpunktes aus ihrer etwa horizontalen Stellung (20'') in eine etwa vertikale Stellung (20') verschwenkt werden.

7. Müllsammelfahrzeug nach einem der Ansprüche 1 bis 6, dadurch gekennzeichnet, daß der fahrerhausseitige Umkehrpunkt des rechenartigen Schiebers (20) unterhalb des ansteigenden Abschnitts (16) des Rosts (14) liegt.

8. Müllsammelfahrzeug nach einem der Ansprüche 1 bis 7, dadurch gekennzeichnet, daß der Schieber (20) an einem in Führungen verfahrbaren Schlitten (17) gelagert ist.

9. Müllsammelfahrzeug nach einem der Ansprüche 1 bis 9, dadurch gekennzeichnet, daß die Zinken (20) des Schiebers an einer an dem Schlitten gelagerten Welle (19) befestigt sind, die kurbelartig einen Hebel (22) trägt, an dem die Kolbenstange einer den Schlitten (17) hin- und herbewegenden Druckmittelkolbenzylindereinheit derart angelenkt ist, daß diese den Schieber bei der Rückschubbewegung in Richtung des Fahrerhauses (3) in eine etwa horizontale Stellung und bei der Einzugsbewegung in eine etwa vertikale Stellung verschwenkt.

10. Müllsammelfahrzeug nach Anspruch 9, dadurch gekennzeichnet, daß der Schlitten (17) mit einem Kupplungsstück (30) versehen ist, das im Endbereich der Rückschubbewegung mit einem Gegenkupplungsstück (31) im Bereich der Rückwand des Fahrerhauses in kuppelnden Eingriff kommt, und daß die Kupplung der beiden Kupplungsstücke durch die Schwenkbewegung mindestens eines Zinkens (20) der Zinkenreihe in eine etwa rechtwinkelige Stellung zur Schlittenführung gelöst wird.

11. Müllsammelfahrzeug nach Anspruch 10, dadurch gekennzeichnet, daß die Kupplung aus einem an dem Schlitten (17) angeordneten Zapfen (30) und einer gestellfesten Klinke (31) besteht, die mit einer verlängerten Nase (32) o. dgl. versehen ist, die derart angeordnet ist, daß ein Zinken (20) im Endbereich seiner sich aufrichtenden Bewegung diese aus ihrem verriegelnden Eingriff mit dem Zapfen (30) hebt.

12. Müllsammelfahrzeug nach einem der Ansprüche 8 bis 11, dadurch gekennzeichnet, daß der Schlitten (17) an seiner Unterseite über den Boden (13) des Aufnahmeraums (9) streichende Bürsten trägt.

13. Müllsammelfahrzeug nach einem der Ansprüche 1 bis 12, dadurch gekennzeichnet, daß der Container mit einem nach hinten hin ansteigenden Boden versehen ist.

## Claims

1. Motor-driven refuse collecting vehicle (1) for receiving sacks of waste material and/or waste materials emptied out of refuse bins, preferably recyclable waste materials, having a container (6), and having a tipping unit (8) which is arranged between the container (6) and the driver's cab (3) and consists of a receiving compartment (9) which has at least one lateral tipping-in opening which is bounded at the bottom by a lateral wall (10) whose upper edge (11) lies approximately in the middle region of the door of the driver's cab (3), and from which receiving compartment a slide (20), which can be moved back and forth in the longitudinal direction of the vehicle, conveys the waste materials through a closable opening (25) into the container; characterized in that an intermediate bottom of the receiving compartment (9) comprises a grate (14) of parallel bars or tubes which run in the longitudinal direction of the vehicle and which are penetrated by the prongs (20) of the slide which is of rake-like design.

2. Refuse collecting vehicle according to Claim 1, characterized in that the grate (14) rises in a sloping or curving manner towards the driver's cab.

3. Refuse collecting vehicle according to Claim 1 or 2, characterized in that the essentially horizontal section (15) of the grate (14) is provided, on its side opposite the driver's cab, with a section having an upwardly directed bow curvature.

4. Refuse collecting vehicle according to one of Claims 1 to 3, characterized in that, in the extended position, the prongs (20) of the slide lie below the rising section (16) of the grate (14) in the region of the terminating wall of the driver's cab (3).

5. Refuse collecting vehicle according to one of Claims 1 to 4, characterized in that, during its movement in the direction of the driver's cab (3), the slide is folded into an essentially horizontal plane in which it also lies below the bars of the grate (14) in the region of the horizontal section (15) thereof.

6. Refuse collecting vehicle according to one of Claims 1 to 5, characterized in that the prongs of the slide are pivoted out of their approximately horizontal position (20'') into an approximately vertical position (20') in the region of their point of reversal on the driver's cab side.

7. Refuse collecting vehicle according to one of Claims 1 to 6, characterized in that the point of reversal of the rake-like slide (20) on the driver's cab side lies below the rising section (16) of the grate (14).

8. Refuse collecting vehicle according to one of Claims 1 to 7, characterized in that the slide (20) is mounted on a carriage (17) which can be moved in guides.

9. Refuse collecting vehicle according to one of Claims 1 to 9, characterized in that the prongs (20) of the slide are attached to a shaft (19) which is mounted on the carriage and bears a lever (22) in the manner of a crank, to which lever the piston rod of a pressure medium piston-cylinder unit which moves the carriage (17) back and forth is linked in such a way that the said piston rod pivots the slide into an approximately horizontal position during the pushing-back movement in the direction of the driver's cab (3) and into an approximately vertical position during the retraction movement.

10. Refuse collecting vehicle according to Claim 9, characterized in that the carriage (17) is provided with a coupling piece (30) which, in the end region of the pushing-back movement, comes into coupling engagement with a counter-coupling piece (31) in the region of the rear wall of the driver's cab, and in that the coupling of the two coupling pieces is released by the pivoting movement of at least one prong (20) of the row of prongs into an approximately perpendicular position relative to the carriage guide.

11. Refuse collecting vehicle according to Claim 10, characterized in that the coupling comprises a pin (30) arranged on the carriage (17) and a pawl (31) which is fixed to the frame and is provided with an extended beak (32) or the like which is arranged in such a way that, in the end region of its uprighting movement, a prong (20) lifts the said beak out of its locking engagement with the pin (30).

12. Refuse collecting vehicle according to one of Claims 8 to 11, characterized in that the carriage (17) bears brushes on its underside, which brush over the bottom (13) of the receiving compartment (9).

13. Refuse collecting vehicle according to one of Claims 1 to 12, characterized in that the container is provided with a bottom which rises towards the rear.

## Revendications

1. Véhicule de ramassage d'ordures (1) entraîné par moteur pour recevoir des sacs de déchets et/ou des déchets vidés des récipients d'ordures, de préférence de déchets réutilisables, avec un conteneur (6) et une unité de versement (8) disposée entre le conteneur (6) et la cabine de conduite (3), qui est contituée d'une enceinte de réception (9) qui présente au moins une ouverture de versement latérale qui est délimitée vers le bas par une paroi latérale (10) dont l'arête supérieure (11) se situe à peu près dans la zone médiane de la porte de la cabine de conduite (3) et de laquelle un poussoir (20) déplaçable suivant un mouvement alternatif dans la direction longitudinale du véhicule transporte les déchets à travers une ouverture (25) pouvant être fermée dans le conteneur,
caractérisé en ce que,
un plancher intermédiaire de l'enceinte de réception (9) est constitué d'une grille (14) en tiges ou tubes parallèles les uns aux autres s'étendant dans la direction longitudinale du véhicule, à travers laquelle passent les dents (20) du poussoir configuré en rateau.

2. Véhicule de ramassage d'ordures selon la revendication 1, caractérisé en ce que la grille (14) remonte vers la cabine de conduite en biais ou en forme de courbe.

3. Véhicule de ramassage d'ordures selon la revendication 1 ou 2, caractérisé en ce que le tronçon (15) essentiellement horizontal de la grille (14) présente sur son côté opposé à la cabine de conduite un tronçon avec une courbure en forme d'arc orientée vers le haut.

4. Véhicule de ramassage d'ordures selon l'une des revendications 1 à 3, caractérisé en ce que les dents (20) du poussoir, dans la position sortie se situent au voisinage de la paroi terminale à la cabine de conduite (3) en dessous du tronçon montant (16) de la grille (14).

5. Véhicule de ramassage d'ordures selon l'une des revendications 1 à 4, caractérisé en ce que le poussoir, lors de son déplacement en direction de la cabine de conduite (3), est rabattu dans un plan essentiellement horizontal où il se situe également au voisinage du tronçon horizontal (15) de la grille (14) sous les tiges de celle-ci.

6. Véhicule de ramassage d'ordures selon l'une des revendications 1 à 5, caractérisé en ce que les dents du poussoir sont pivotées au voisinage de leur point de retour côté cabine de conduite de leur position (20'') à peu près horizontale en une position verticale (20').

7. Véhicule de ramassage d'ordures selon l'une des revendications 1 à 6, caractérisé en ce que le point de retour côté cabine de conduite du poussoir en forme de rateau (20) se situe en dessous du tronçon montant (16) de la grille (14).

8. Véhicule de ramassage d'ordures selon l'une des revendications 1 à 7, caractérisé en ce que le poussoir (20) est logé à un chariot (17) déplaçable dans des guidages.

9. Véhicule de ramassage d'ordures selon l'une des revendications 1 à 9, caractérisé en ce que les dents (20) du poussoir sont fixées à un arbre (19) logé au chariot qui porte à la manière d'une manivelle un levier (22) auquel est articulée la tige de piston d'une unité à piston et à cylindre à fluide sous pression déplaçant le chariot (17) suivant un mouvement alternatif de façon que celle-ci fasse pivoter le poussoir, lors du mouvement de retour en direction de la cabine de conduite (3), en une position à peu près horizontale, et lors du mouvement de rentrage dans une position à peu près verticale.

10. Véhicule de ramassage d'ordures selon la revendication 9, caractérisé en ce que le chariot (17) est pourvu d'une pièce d'accouplement (30) qui vient en prise d'accouplement dans la zone terminale du mouvement de retour avec une contre-pièce d'accouplement (31) au voisinage de la paroi arrière de la cabine de conduite, et en ce que l'accouplement des deux pièces d'accouplement est relâché par le mouvement de pivotement d'au moins une dent (20) de la rangée de dents en une position à peu près à angle droit relativement au guidage de chariot.

11. Véhicule de ramassage d'ordures selon la revendiction 10, caractérisé en ce que l'accouplement est constitué d'un tenon (30) disposé au chariot (17) et d'un cliquet (31) solidaire du bâti qui est pourvu d'un ergot (32) ou analogue allongé, qui est disposé de telle sorte qu'une dent (20) dans la zone finale de son mouvement de redressement sorte celui-ci de sa prise de verrouillage avec le tenon (30).

12. Véhicule de ramassage d'ordures selon l'une des revendications 8 à 11, caractérisé en ce que le chariot (17) porte à son côté inférieur des brosses passant sur le plancher (13) de l'enceinte de réception (9).

13. Véhicule de ramassage d'ordures selon l'une des revendications 1 à 12, caractérisé en ce que le conteneur est pourvu d'un plancher remontant vers l'arrière.
